# EUROPÄISCHE PATENTSCHRIFT

(11) **EP 0 885 320 B1**
(45) Veröffentlichungstag und Bekanntmachung des Hinweises auf die Patenterteilung: **14.06.2000**
(21) Anmeldenummer: 97907082.8
(22) Anmeldetag: 07.03.1997
(51) Int. Cl.: D03D 47/34, B65H 51/22

(54) **FADENLIEFERGERÄT**
THREAD-DELIVERY DEVICE
DISPOSITIF D'AMENEE DE FIL

(30) Priorität: 08.03.1996 DE 19609095
(43) Veröffentlichungstag der Anmeldung: 23.12.1998
(73) Patentinhaber: IRO AB, 523 01 Ulricehamn (SE)
(72) Erfinder: FRITZSON, Joachim, S-523 97 Ulricehamn (SE)
(74) Vertreter: Grünecker, Kinkeldey, Stockmair & Schwanhäusser Anwaltssozietät
(86) Internationale Anmeldenummer: EP9701170
(87) Internationale Veröffentlichungsnummer: WO9733025

(56) Entgegenhaltungen:
- EP-A- 0 049 896
- EP-A- 0 165 366
- EP-A- 0 327 973
- EP-A- 0 401 699
- DE-C- 3 324 947
- GB-A- 2 069 184

## Beschreibung

Die Erfindung betrifft ein Fadenliefergerät gemäß dem Oberbegriff des Patentanspruchs 1.

Bei derartigen Fadenliefergeräten (EP-A-0 327 973, Fig. 9) entsteht bei der Rotation des Aufwickelrohres und durch die relative Bewegung des aufgewickelten Fadens gegenüber dem Aufwickelrohr sowie durch die Fliehkräfte ein kräftiger Luftstrom, der aus dem Fadenauslaß des Aufwickelrohres austritt. Mit diesem Luftstrom werden unvermeidbar Verschmutzungen und Fadenbestandteile mitgerissen, die sich an dem Fadenliefergerät und in dessen Umgebung ablagern. In sich längs der Speichertrommel erstreckenden Ausleger sind optoelektronische Sensoren untergebracht, die zur Steuerung des Aufwikkelantriebs und für weitere Steuerfunktionen Informationen aus der Bewegung des Fadens und/oder der Ab- bzw. Anwesenheit des Fadens in Abtastzonen ableiten. Diese optoelektronischen Sensoren arbeiten meist mit Lichtreflektion. Bei dem bekannten Fadenliefergerät (EP-A-0 327 973, Fig. 9) ist unter anderem ein in einem Sensorgehäuse im Ausleger untergebrachter, optoelektronischer Sensor auf einen Aufwickelbereich der Speichertrommel ausgerichtet, um die anfänglichen Fadenwindungen abzutasten und beispielsweise einen Fadenbruch festzustellen und zu melden. Die Lichteinlaß/-auslaßzone dieses optoelektronischen Sensors, z.B. ein Fenster, wird beim Rotieren des Fadenaufwickelrohrs von dem kontaminierten Luftstrahl angeblasen; die Verunreinigungen zeigen leider die Tendenz, sich besonders auf der Lichteinlaß/-auslaßzone abzulagern und die optischen Abtasteigenschaften zu verschlechtern. Obwohl die weiteren optoelektronischen Sensoren weiter in Achsrichtung der Speichertrommel vom Fadenauslaß beabstandet sind, lagern sich auch dort Verschmutzungen ab. Um die Funktionsfähigkeit der optoelektronischen Sensoren zu gewährleisten, muß deshalb häufig gereinigt werden, z.B. durch Abwischen oder Abblasen mit Druckluft.

Der Erfindung liegt die Aufgabe zugrunde, ein Fadenliefergerät der eingangs genannten Art zu schaffen, bei dem die Funktionsfähigkeit der optoelektronischen Sensoren über lange Zeit gewährleistet ist bzw. die Abstände zwischen Reinigungszyklen deutlich erhöht sind.

Die gestellte Aufgabe wird mit den Merkmalen des Patentanspruchs 1 gelöst.

Der aus dem Fadenauslaß austretende Luftstrom wird durch den Windaoweiser daran gehindert, die mitgeförderten Verunreinigungen auf die Lichteinlaß/-auslaßzone zu blasen, die deshalb von Verschmutzungen frei bleibt bzw. einer Reinigung nurmehr in erheblich ausgedehnten Zeitabständen bedarf. Die Verunreinigungen weraen entweder an der Lichteinlaß/-auslaßzone vorbeigeblasen, ohne diese zu verschmutzen, oder sammeln sich an der dieser abgewandten Seite des Windabweisers, wo sie keinen Schaden anrichten und in unregelmäßigen Abständen durch den Luftstrom selbst entfernt werden.

Dabei ist es zweckmäßig, daß die Lichteinlaß/-auslaßzone bildende Fenster im Windschatten des Windabweisers anzuordnen, so daß die Verschmutzungen wirkungsvoll am Ablagern gehindert weraen. Da zumeist das Fadenliefergerät mit obenliegendem Ausleger montiert ist, werden sich am Windabweiser vorbeimogelnde Verunreinigungen aus dem Windschatten durch die Schwerkraft selbsttätig entfernt bzw. durch die Schwerkraft wieder in die sich in einer Entfernung von der Lichteinlaß/-auslaßzone bewegende Luftströmung überführt und abgefördert.

Um zu vermeiden, daß seitlich um den Lichtabweiser gewanderte Verunreinigungen die Lichteinlaß/-auslaßzone beaufschlagen, ist es zweckmäßig, den Windabweiser länger als die Weite der Lichteinlaß/-auslaßzone auszubilden.

Baulich einfach wird der Windabweiser auf der Unterseite eines Sensorgehäuses, vorzugsweise einstückig mit der Unterseite, angeordnet, die auch die Lichteinlaß/-auslaßzone in Form eines Fensters enthalten kann.

Ein Windabweiser als in etwa zur Achse der Speichertrommel radiale, gerade Wand erfüllt den angestrebten Zweck auf baulich einfache Weise. Es ist aber auch möglich, dem Windabweiser gegen oder in die Strömungsrichtung des Luftstroms schrägzustellen, oder/und dem Windabweiser einen sägezahnartigen oder einen gekrümmten Querschnitt zu geben.

Die Reinhaltefunktion für die Lichteinlaß/-auslaßzone wird ferner verbessert, wenn der Windabweiser eine V- oder C-förmige Form hat. Die Höhe des Windabweisers sollte in etwa der Weite der Lichteinlaß/-auslaßzone entsprechen. Der Abstand zwischen dem Windabweiser und der Lichteinlaß/-auslaßzone kann kleiner sein als die Höhe des Windabweisers. Wird der freiliegende Rand des Windabweiser als Strömungsabrißkante ausgebildet, dann löst sich die Strömung günstig rasch vom Windabweiser und es können sich Verschmutzungen nicht auf der Lichteinlaß/-auslaßzone absetzen. Zum Nachrüsten scnon benutzter Fadenliefergerätskonzepte kann der Windabweiser als Kunststoff- oder Metallformteil ausgebildet sein, da es auf dem Sensorgehäuse festgelegt wird, z.B. durch Ankleben, Anlöten, Anschrauben oder Aufnieten.

Anhand der Zeichnung werden Ausführungsformen des Erfindungsgegenstandes erläutert. Es zeigen:
- Fig. 1: einen schematischen Teilschnitt eines Fadenliefergerätes mit einem Win dabweiser stromauf einer Lichteinlaß/-auslaßzone,
- Fig. 2: eine perspektivische Druntersicht eines Sensorge-häuses, passend zu Fig. 1, und
- Fig. 3A - 3H: verschiedene Detailvariationen, im Schnitt und in einer Draufsicht, von Windabweisem.

Ein Fadenliefergerät R gemäß Fig. 1, das beispielsweise als Schußfaden-Speicher- und -liefervorrichtung für Webmaschinen (nicht gezeigt) eingesetzt wird, weist an einem stationären. einen Antriebsmotor M enthaltenden Gehäuse 1 eine Speichertrommel T auf. Die Speichertrommel ist drehbar auf einer Hauptantriebswelle 2 (dargestellt durch ihre Achse) gelagert, und wird durch nicht-dargestellte Mittel, z.B. Magneten, in üblicher Weise gegen ein Mitdrehen mit der Drehbewegung der Antriebswelle 2 gehindert. Mit der Antriebswelle 2 ist ein Aufwickelrohr 3 mitdrehbar verbunden, das von der Achse der Hauptwelle 2 schräg nach außen strebt und am freien Ende eine Öse 4 trägt, die einen Fadenauslaß 5 definiert. Der Faden Y wird in Fig. 1 links in die hohle Hauptwelle 2 eingeführt, verläuft dann durch das Aufwickelrohr 3 nach außen, tritt durch den Fadenauslaß 5 aus und wird dann zur Oberfläche der Speichertmmmel T umgelenkt und darauf in Windungen 6 abgelegt. Aus diesem, aus den Windungen 6 bestehenden, Fadenvorrat konsumiert die nicht-dargestellte Textilmaschine den Faden Y nach Bedarf.

Mit dem Gehäuse 1 ist ein sich längs und außerhalb der Speichertrommel T erstreckender Ausleger 9 verbunden, an dem unter anderem ein Sensorgehäuse 10 mit mehreren, optoelektronischen Sensoren S1 und S2 angebracht ist, und zwar auf der Unterseite des Auslegers 9 und der Speichertrommel T zugewandt. In einem z.B. kegelförmigen Aufwikkelbereich 7 der Speichertrommel T ist eine reflektierende Auflage 8 vorgesehen, auf die der optoelektronische Sensor S1 von außen her ausgerichtet ist, um die Anwesenheit der ersten Fadenwindung oder der ersten Fadenwindungen bzw. den ordnungsgemäßen Verlauf des Fadens Y vom Fadenauslaß 5 in die Windungen 6 zu überwachen. Der Sensor S1 (wie auch der Sensor S2) ist im Sensorgehäuse 10 innen untergebracht, und zwar hinter einer Lichteinlaß/-auslaßzone 11 bzw. 12 in Form eines Fensters. Die Lichteinlaß/-auslaßzone 11 bzw. 12 liegt in der Unterseite des Sensorgehäuses 10. In Betrieb des Fadenliefergeräts R und beim Rotieren des Fadenaufwickelrohres 3 entsteht ein kräftiger Luftstrom 14, der Verschmutzungen wie Fadenbestandteile, Appretur-Partikel und dgl. mitreißt. Dieser Luftstrom 14 ist gegen die Unterseite des Sensorgehäuses 10 gerichtet und würde deshalb auch zumindest die Lichteinlaß/-auslaßzone 11 beaufschlagen und die Verschmutzungen dort verstärkt ablegen.

Um dies zu verhindern, ist - in axialer Richtung der Speichertrommel T gesehen - zwischen dem Fadenauslaß 5 und der Lichteinlaß/-auslaßzone 11 ein über die Lichteinlaß/auslaß-zone 11 in Richtung zur Speichertrommel T hin vorstehender Windabweiser 13 vorgesehen. Dieser Windabweiser 13 kann einstückig mit der Unterseite des Sensorgehäuses 10 ausgebildet sein. Es ist aber auch möglich, den Windabweiser 13 als Formteil auszubilden und an der Unterseite zu befestigen. Der Windabweiser 13 ist so ausgebildet und angeordnet, daß die Lichteinlaß/-auslaßzone 11 in Bezug auf den Luftstrom 14 im Windschatten liegt, und daß der Luftstrom 14 am Windabweiser 13 gestört, verwirbelt oder abgeleitet wird, und deshalb die Lichteinlaß/-auslaßzone 11 nicht mehr direkt zu beaufschlagen vermag.

Fig. 2 verdeutlicht, daß der Windabweiser 13 eine gerade, in etwa radiale Wand ist, die länger ist als die Weite d der Lichteinlaß/-auslaßzone 11 (Länge des Windabweisers 13 = I). Die mit h bezeichnete Höhe des Windabweisers 13 kann in etwa der Weite d der Lichteinlaß/-auslaßzone 11 entsprechen. Der in Axialrichtung gesehene Abstand zwischen dem Windabweiser 13 und der Lichteinlaß/-auslaßzone 11 ist zweckmäßigerweise kleiner als die Höhe des Windabweisers 13.

In Fig. 1 und 2 ist angedeutet, daß auch die weiter stromabliegende Lichteinlaß/-auslaßzonen, z.B. 12, weiterer Sensoren, z.B. S2, durch einen vorgesetzten Windabweiser 13' abgeschirmt sind. Besonders wichtig ist der Windabweiser 13 jedoch bei der dem Fadenauslaß 5 am nächsten liegenden Lichteinlaß/-auslaßzone 11, weil diese zur stärksten Verschmutzung neigt. Meist reicht aber der erste Windabweiser 13 aus, die Verschmutzung weiter stromab liegender Sensor-Fenster, z.B. 12, auch zu vermeiden.

In den Fig. 3A bis 3H sind Detailvarianten der Windabweiser 13 als eine Auswahl weiterer Möglichkeiten angedeutet. In Fig. 3A ist der Windabweiser 13 eine in etwa radiale und gerade Wand, die dem Luftstrom 14 entgegensteht, so daß die Lichteinlaß/auslaßzone 11 im Windschatten des Windabweisers 13 zu liegen kommt. In Fig. 3B hat der Windabweiser einen Sägezahnquerschnitt, wie auch in Fig. 3C, wobei die schräge Seite des Windabweisers 13 mit diesem Querschnitt gegen den Luftstrom 14 weist oder die in etwa radiale Seite. In Fig. 3D ist der Windabweiser 13 gegen die Richtung des Luftstroms 14 schräg gestellt. Es ist aber auch denkbar, diese Schräge zur anderen Seite zu wählen, so daß der Windabweiser 13 etwas über die Lichteinlaß/-auslaßzone 11 überhängt. In Fig. 3E hat der Windabweiser 13 einen bogenförmig oder hakenförmig gekrümmten Querschnitt, wobei das Hakenende gegen den Luftstrom 14 oder mit dem Luftstrom 14 (Strömungsabrißkante) gerichtet sein kann.

In Fig. 3F ist in einer Draufsicht auf die Unterseite des Sensorgehäuses 10 gezeigt, daß der Windabweiser 13 C-förmig ausgebildet ist, wobei die konvexe Krümmungsseite gegen den Luftstrom 14 weist. In Fig. 3G hat der Windabweiser 13 in der Draufsicht eine Pfeilform bzw. V-Form, wobei entweder die Spitze des Pfeils gegen den Luftstrom 14 gerichtet ist, oder die Innenseite (nicht-gezeigt). In Fig. 3H ist eine umgekehrte Einbaulage des C-förmigen Windabweisers 13 wie in Fig. 3F gewählt.

Der Windabweiser 13 ist zweckmäßigerweise einstückig mit der Unterseite des Sensorgehäuses 10 ausgebildet. Es ist aber auch denkbar, ein Kunststoff- oder Metallformteil getrennt herzustellen und dann als den Windabweiser 13 an der Unterseite zu befestigen, z.B. durch Ankleben, Anschrauben, Anlöten, Vernieten, oder dgl., beispielsweise um bereits in Betrieb gewesene Fadenliefergeräte nachzurüsten.

Bei einem ca. 4 - 7 mm weiten Fenster als Lichteinlaß/-aus-laßzone 11 (in runder oder viereckiger Form) kann der Windabweiser 13 eine Länge l bis zu 20 mm bei einer Höhe h von ca. 4 mm und einer Stärke von rund 1,5 mm haben. Die Länge l sollte zumindest der Weite d der Lichteinlaß/-auslaßzone entsprechen.

## Patentansprüche

1. Fadenliefergerät, mit einer an einem Gehäuse stationär gehalterten Speichertrommel, einem zwischen dem Gehäuse und der Speichertrommel mit nach außen weisendem Fadenauslaß drehantreibbaren Aufwickelrohr, und einem gehäusefesten Ausleger, in dem wenigstens ein optoelektronischer Sensor angeordnet und durch eine Lichteinlaß/auslaßzone zumindest auf einen aufwickelseitigen Oberflächenbereich der Speichertrommel ausgerichtet ist, **dadurch gekennzeichnet**, daß am Ausleger (9) - in Achsrichtung (2) der Speichertrommel (T) gesehen - zwischen dem Fadenauslaß (5) und der Lichteinlaß/-auslaßzone (11, 12) wenigstens ein gegenüber der Lichteinlaß/-auslaßzone (11, 12) vorstehender Windabweiser (13, 13') vorgesehen ist, um einen aus dem Fadenauslaß (5) austretenden, kontaminierten Luftstrom (14) von der Lichteinlaß/-auslaßzone (11, 12) wegzuleiten.

2. Fadenliefergerät nach Anspruch 1, **dadurch gekennzeichnet**, daß die Lichteinlaß/auslaßzone (11) - in Bezug auf den aus dem Fadenauslaß (5) austretenden Luftstrom (14) - im Windschatten des Windabweisers (13) angeordnet ist.

3. Fadenliefergerät nach Anspruch 1, **dadurch gekennzeichnet**, daß der Windabweiser (13) - in Umfangsrichtung der Speichertrommel (T) gesehen - länger ist als die Weite (d) der Lichteinlaß/-auslaßzone (11).

4. Fadenliefergerät nach wenigstens einem der Ansprüche 1 bis 3, **dadurch gekennzeichnet**, daß der Windabweiser (13, 13') auf einer Unterseite eines Sensorgehäuses (10), vorzugsweise einstückig mit der Unterseite, angeordnet ist, und daß die Lichteinlaß/-auslaßzone (11, 12) ebenfalls in der Unterseite des Sensorgehäuses (10), vorzugsweise in Form eines Fensters, angeordnet ist.

5. Fadenliefergerät nach Anspruch 1, **dadurch gekennzeichnet,** daß der Windabweiser (13, 13') eine in etwa zur Achse (2) der Speichertrommel radiale, gerade Wand ist.

6. Fadenliefergerät nach Anspruch 1, **dadurch gekennzeichnet**, daß der Windabweiser (13, 13') eine mit einer Radialebene auf die Achse (2) der Speichertrommel (T) einen positiven oder negativen, spitzen Winkel einschließende, vorzugsweise gerade, Wand ist.

7. Fadenliefergerät nach Anspruch 1, **dadurch gekennzeichnet**, daß der Windabweiser (13, 13') einen sägezahnartigen Querschnitt aufweist.

8. Fadenliefergerät nach Anspruch 1, **dadurch gekennzeichnet**, daß der Windabweiser (13) einen gekrümmten Querschnitt aufweist.

9. Fadenliefergerät nach wenigstens einem der Ansprüche 1 bis 8, **dadurch gekennzeichnet**, daß der Windabweiser (13) in einer Draufsicht auf die Unterseite des Sensorgehäuses (10) eine V- oder C-förmige Form hat.

10. Fadenliefergerät nach Anspruch 1, **dadurch gekennzeichnet**, daß die Höhe (h) des Windabweisers (13, 13') in etwa der Weite (d) der Lichtdurchgangszone (11, 12) entspricht.

11. Fadenliefergerät nach Anspruch 1, **dadurch gekennzeichnet**, daß der - in Richtung der Achse (2) der Speichertrommel (T) gesehene - Abstand zwischen dem Windabweiser (13, 13') und der Lichteinlaß/-auslaßzone (11, 12) kleiner ist als die Höhe (h) des Windabweisers (13, 13').

12. Fadenliefergerät nach Anspruch 1, **dadurch gekennzeichnet**, daß der freiliegende Rand des Windabweiser (13, 13') als Strömungsabrißkante (15) ausgebildet ist.

13. Fadenliefergerät nach Anspruch 4, **dadurch gekennzeichnet**, daß der Windabweiser (13) ein auf dem Sensorgehäuse (10) festgelegtes Kunststoff- oder Metallformteil ist.

## Claims

1. Yarn feeder comprising a storage drum stationarily held at a housing, a rotatable winding-on tube having a yarn exit which is pointing outwardly between the housing and the storage drum, and a bracket which is fixed to the housing and in which bracket at least one opto-electronic sensor is provided and is directed through a light inlet/-exit zone at least towards one surface area of the storage drum where yarn windings are wound on, **characterised in that** at bracket (9) - seen in axial direction of storage drum (T) - and between said yarn exit (5) and said light inlet/-exit zone (11, 12) at least one wind deflector (13, 13') is provided which protrudes beyond said light inlet/-exit zone (11, 12) in order to guide a contaminated air stream (14) emerging from yarn exit (5) away from said light inlet/-exit (11, 12).

2. Yarn feeder as in Claim 1, **characterised in that** said light inlet/-exit zone (11) is located leewards of the wind deflector (13) - with regard to the air stream (14) emerging from yarn exit (5).

3. Yarn feeder as in Claim 1, **characterised in that** said wind deflector (13) is longer in circumferential direction of said storage drum (T) than the width (d) of the light inlet/-exit zone (11).

4. Yarn feeder as in at least one of Claims 1 to 3, **characterised in that** the wind deflector (13') is provided at a lower side of a sensor housing (10), preferably unitary with said lower side, and that said light inlet/-exit zone (11, 12) as well is provided in that lower side of the sensor housing (10), preferably in form of a window.

5. Yarn feeder as in Claim 1, **characterised in that** said wind deflector (13, 13') is a straight wall oriented essentially radially with respect to the axis (2) of said storage drum.

6. Yarn feeder as in Claim 1, **characterised in that** said wind deflector (13, 13') is a, preferably straight, wall enclosing a positive or negative acute angle with a radial plane on axis (2) of storage drum (T).

7. Yarn feeder as in Claim 1, **characterised in that** said wind deflector (13, 13') has a saw tooth like cross-section.

8. Yarn feeder as in Claim 1, **characterised in that** said wind deflector (13) has a curved cross-section.

9. Yarn feeder as in at least one of Claims 1 to 8, **characterised in that** said wind deflector (13) has - in a view onto the lower side of said sensor housing (10) - a V- or C-shaped form.

10. Yarn feeder as in Claim 1, **characterised in that** the height (h) of said wind deflector (13, 13') essentially corresponds to the width (d) of said light passing zone (11, 12).

11. Yarn feeder as in Claim 1, **characterised in that** the distance between said wind deflector (13, 13') and said light inlet/-exit zone (11, 12) is smaller than the height (h) of said wind deflector (13, 13')- seen in the direction of the axis (2) of storage drum (T).

12. Yarn feeder as in Claim 1, **characterised in that** the free edge of said wind deflector (13, 13') is designed as a stream break-off edge (15).

13. Yarn feeder as in Claim 4, **characterised in that** said wind deflector (13) is a plastic or metal form part attached to said sensor housing (10).

## Revendications

1. Dispositif de livraison de fil, comprenant un tambour de réserve maintenu stationnaire sur un boîtier, un tube d'enroulement apte à être entraîné en rotation, situé entre le boîtier et le tambour de réserve et doté d'une sortie de fil orientée vers l'extérieur, ainsi qu'un bras fixé au boîtier dans lequel au moins un capteur optoélectronique est disposé et est orienté à travers une zone d'entrée/sortie de lumière au moins vers une partie située du côté enroulement de la surface du tambour de réserve, caractérisé en ce qu'au moins un déflecteur de vent (13, 13') débordant par rapport à la zone (11, 12) d'entrée/sortie de la lumière est prévu sur le bras (9) entre la sortie de fil (5) et la zone (11, 12) d'entrée/sortie de lumière dans la direction axiale (2) du tambour de réserve (T), pour écarter de la zone (11, 12) d'entrée/sortie de la lumière un écoulement d'air (14) contaminé sortant par la sortie de fil (5).

2. Dispositif de livraison de fil selon la revendication 1, caractérisé en ce que par rapport à l'écoulement d'air (14) sortant par la sortie de fil (5), la zone d'entrée/sortie de lumière (11) est disposée dans la partie à l'abri du vent du déflecteur de vent (13).

3. Dispositif de livraison de fil selon la revendication 1, caractérisé en ce que, vu dans la direction circonférentielle du tambour de réserve (T), le déflecteur de vent (13) est plus long que la largeur (d) de la zone d'entrée/sortie de lumière (11).

4. Dispositif de livraison de fil selon au moins l'une des revendications 1 à 3, caractérisé en ce que le déflecteur de vent (13, 13') est disposé sur un côté inférieur d'un boîtier de capteur (10), de préférence d'un seul tenant avec le côté inférieur, et en ce que la zone (11, 12) d'entrée/sortie de la lumière est également disposée dans le côté inférieur du boîtier du capteur (10), de préférence sous la forme d'une fenêtre.

5. Dispositif de livraison de fil selon la revendication 1, caractérisé en ce que le déflecteur de vent (13, 13') est une paroi plane approximativement radiale par rapport à l'axe (2) du tambour de réserve.

6. Dispositif de livraison de fil selon la revendication 1, caractérisé en ce que le déflecteur de vent (13, 13') est une paroi de préférence plane formant un angle aigu positif ou négatif avec un plan radial par rapport à l'axe (2) du tambour de réserve (T).

7. Dispositif de livraison de fil selon la revendication 1, caractérisé en ce que le déflecteur de vent (13, 13') présente une section transversale en dents de scie.

8. Dispositif de livraison de fil selon la revendication 1, caractérisé en ce que le déflecteur de vent (13) présente une section transversale courbe.

9. Dispositif de livraison de fil selon au moins l'une des revendications 1 à 8, caractérisé en ce que dans une vue en plan de la face inférieure du boîtier de capteur (10), le déflecteur de vent (13) présente la forme d'un V ou d'un C.

10. Dispositif de livraison de fil selon la revendication 1, caractérisé en ce que la hauteur (h) du déflecteur de vent (13, 13') correspond approximativement à la largeur (T) de la zone (11, 12) de passage de lumière.

11. Dispositif de livraison de fil selon la revendication 1, caractérisé en ce que, vue en direction de l'axe (2) du tambour de réserve (T), la distance entre le déflecteur de vent (13, 13') et la zone (11, 12) d'entrée/sortie de la lumière est inférieure à la hauteur (h) du déflecteur de vent (13, 13').

12. Dispositif de livraison de fil selon la revendication 1, caractérisé en ce que le bord libre du déflecteur de vent (13, 13') est formé en tant que bord (15) de rupture de l'écoulement.

13. Dispositif de livraison de fil selon la revendication 4, caractérisé en ce que le déflecteur de vent (13) est une pièce moulée en matière plastique ou en métal fixée sur le boîtier de capteur (10).
